# EUROPÄISCHE PATENTANMELDUNG

(11) **EP 0 493 641 A1**
(43) Veröffentlichungstag der Anmeldung: **08.07.1992**
(21) Anmeldenummer: 91100032.1
(22) Anmeldetag: 02.01.1991
(51) Int. Cl.: B65B 9/13

(54) **Verfahren und Vorrichtungen zum Verpacken von Gegenständen mit einer schlauchförmigen Kunststoffolie**

(71) Anmelder: KURT LACHENMEIER A/S, DK-6400 Soenderborg (DK)
(72) Erfinder: Lachenmeier, Kurt, DK-6400 Sonderborg (DK); Thomsen, Flemming, DK-6300 Grästen (DK)
(74) Vertreter: Herrmann-Trentepohl, Werner, Dipl.-Ing.

(57) **Zusammenfassung**

Zum Erzielen einer von der zu verwendeten Folienart unabhängigen Stabilität einer Folienverpackung mittels einer Vorrichtung zum Verpacken von Gegenständen mit einer bahnförmigen Schlauchfolie wird vorgesehen, dass der für das Verpacken benötigte Folienabschnitt an der vom Verpackungsgut entfernt liegenden Kante zugeschweißt wird, so daß eine Folienhaube gebildet wird, die von den Greifelementen erfaßt und ausgefaltet wird, so daß Taschen (24,25) gebildet werden, die sich aus der Faltung des Folienschlauches ergeben, die im folgenden mit geeigneten Mitteln geschlossen werden.

## Beschreibung

Die Erfindung betrifft Verfahren und eine Vorrichtungen zum Verpacken von Gegenständen mit einer schlauchförmigen Kunststoffolie. Insbesondere bezieht sie sich auf Verfahren zum Verpacken von gestapeltem Gut, welches auf einer Palette abgesetzt ist, wobei die Verpackung mittels geeigneter Vorrichtungen durchgeführt wird, bei welchen in das Innere des zum Verpacken benötigten Folienabschnitts greifende Elemente den Folienschlauch auseinander und über das zu verpackende Gut ziehen.

Eine entsprechende Vorrichtung zum Verpacken von Gegenständen mit einer schlauchförmigen Kunststoffolie ist beispielsweise aus der DE-OS 37 07 877 bekannt. Im wesentlichen besteht diese aus einem an einem Ständer in vertikaler Richtung beweglichen, horizontalen Rahmen, dessen lichter Querschnitt größer ist als der maximale Querschnitt des zu verpackenden Gegenstandes, aus einer Zuführeinrichtung zum Zuführen von bahn- oder schlauchförmiger Kunststoffolie von einer Vorratsrolle zum Rahmen und zwei am Rahmen gelagerten, gegenüberliegenden Konsolen, welche zueinander und voneinander weg bewegbar sind. An jeder der Konsolen ist zunächst ein Fingerelement angeordnet, welches in das Innere der schlauchförmigen Kunststoffolie eingreift sowie eine Aufschiebevorrichlung zum Aufschieben eines vorwählbaren Längenabschnitts der scpàauchförmigen Kunststoffolie auf die Fingerelemente. Zum Verpacken eines Gegenstandes wird ein vorgewählter Längenabschnitt durch die Aufschiebevorrichtung auf die Fingerelemente aufgeschoben. Durch Auseinanderbewegen der Konsolen wird die Kunststoffolie gedehnt und durch Herunterbewegen des horizontalen Rahmens zumindest auf die Seitenflächen des Gegenstandes aufgebracht. Ein zweckmäßiger Dehnungsgrad liegt bei etwa 20 % bis 30 %, wobei Dehnungen bis zu 50 % im Bereich des Möglichen liegen. Da der vorgewählte Folienabschnitt am Ende der Herabbewegung des horizontalen Rahmens vollständig von den Fingerelementen abgezogen ist, ergibt sich bei dieser Vorrichtung der Nachteil, daß eine oft gewünschte vertikale Stretchung der Folie zur Erhöhung der Stabilität der Verpackung nicht möglich ist.

Die erforderliche Festigkeit der Verpackung ergibt sich aus der dem Kunststoffmaterial bei üblicher Umgebungstemperatur innewohnenden Spannkraft. Es hat sich erwiesen, daß diese Spannkraft in Abhängigkeit von der Umgebungstemperatur variabel ist. Bei bisher bekannten Verfahren wurde der zum Verpacken benötigte Folienschlauchabschnitt nicht zu 100 % auf die Fingerelemente aufgerafft, so daß oberhalb der Fingerelemente ein Folienabschnittbereich verblieb, der nicht horizontal gestreckt wurde. Dieser Bereich diente während des Überziehens der Folie über das Verpackungsgut als Widerlager für die vertikale Stretchung. Dabei verbleibt ein nicht verpackter Bereich an der Oberfläche des Verpackungsgutes. Der an der Oberseite verbleibende Überstand verschlechtert das Aussehen des verpackten Gutes und bietet Angriffsfläche für Wind. Beim Stapeln von verpacktem Gütern ist eine Beschädigung der Oberfläche durch Gabelstaplerzinken daher kaum vermeidbar. Ferner kann der vorhandene Lagerraum nicht optimal genutzt werden.

Um diesem Problem entgegenzuwirken wurde vorgeschlagen, den für das Verpacken benötigten Folienabschnitt vor oder nach dem Abschneiden einfach zuzuschweißen und ansonsten wie oben beschrieben zu verfahren. Dabei verbleibt zwangsläufig jeweils ein ungestreckter, undefiniert liegender Folienabschnitt auf der oberen Oberfläche des verpackten Gutes. Dabei hat sich erwiesen, daß an dieser Stelle häufig Risse auftreten, da diese beweglich ist und häufig beschädigt wird.

In beiden Fällen ließ auch infolge der horizontal ungestreckten Folienbereiche die Stabilität des Verpackungsverbundes mit der Zeit nach bzw. konnte die Stabilität des Verpackungsverbundes hinsichtlich gleichbleibender Güte nicht gewährleistet werden. Weiterhin war die Gleichförmigkeit hinsichtlich des Aussehens der verpackten Stapel nicht gegeben, was beispielsweise Bedeutung erlangt, wenn in Verkaufsstellen, Messen und dgl. gleichzeitig ungeöffnete Verpackungseinheiten abgestellt sind. Zudem ist die oben beschriebene Verwendungsart von Folie unwirtschaftlich.

Der vorliegenden Erfindung liegt die Aufgabe zugrunde, Verfahren und Vorrichtungen zum Verpacken von Gegenständen mit einer schlauchförmigen Kunststoffolie der oben genannten Art dahingehend zu verbessern, daß unabhängig von der verwendeten Folienart stets die gleiche erforderliche Stabilität des Verpackungsverbundes gewährleistet ist, daß eine Beschädigung der Verpackung durch undefiniert angeordnete Folienbereiche ausgeschlossen und die Gleichförmigkeit hinsichtlich des äußeren Erscheinungsbildes der verpackten Einheiten gegeben ist.

Die vorstehende Aufgabe wird durch die kennzeichnenden Merkmale der Ansprüche 1, 11, 16, 17, 19, 22 oder 23 gelöst.

Dabei ist vorgesehen, daß der für das Verpacken benötigte Folienabschnitt an der vom Verpackungsgut entfernt liegenden Kante zugeschweißt wird, so daß eine Folienhaube gebildet wird, die von den Greifelementen erfaßt und ausgefaltet wird, so daß Taschen gebildet werden, die sich aus der Faltung des Folienschlauches ergeben, die im folgenden mit geeigneten Mitteln geschlossen werden.

Somit wird in vorteilhafter Weise eine Folienhaube gebildet, bei der auch die obere Oberfläche vollständig in die horizontale Streckung einbezogen ist, so daß ein späteres Nachlassen der Folie und damit eine Verringerung der Stabilität des Verpackungsverbundes ausgeschlossen ist. Weiterhin ist die Rißbildung weitestgehend ausgeschlossen, da keine Übergangsbereiche mehr vorhanden sind. Durch die Kombination der Verwendung des gefalteten Folienschlauches mit dem erfindungsgemäßen Vefahren wird auch ausgeschlossen, daß undefiniert angeordnete Folienbereiche verbleiben, wodurch auch gleichzeitig eine entsprechende und oben beschriebene Beschädigung der Verpackung verhindert wird. Gleichzeitig wird somit auch Ungleichförmigkeit hinsichtlich des äußeren Erscheinigungsbildes der verpackten Einheiten vermieden.

Die gemäß oben beschriebenen Verfahren gebildete Folienhaube weist sich aus der Faltung ergebene taschenartige Öffnungen auf, die an den Seiten des Folienschlauches und in der Ebene der Folienhaubenoberfläche liegen.

In einer vorteilhaften Ausgestaltung der vorliegenden Erfindung wird vorgeschlagen, die wie oben beschrieben gebildete Folienhaube vor oder während des Überziehens über das Verpackungsgut auf die Kehrseite zu wenden, so daß die Ecken nach innen gefaltet sind und sich nunmehr nur noch auf der oberen äußeren Oberfläche der Folienhauben taschenartige Öffnungen befinden.

Den erfindungsgemäßen Verfahren entsprechend müssen die verbliebenen taschenartige Öffnungen nunmehr mit geeigneten Mitteln geschlossen werden.

Eine Reihe vorteilhafter Ausgestaltungen der vorliegenden Erfindung sieht dabei vor, daß die Folienhaube gestreckt und wenigstens soweit unten gefahren wird, bis ihre innere obere Fläche die obere Oberfläche des Verpackungsgutes berührt.

Das Verschließen der Taschen kann je nach Zweckmäßigkeit vor oder nach der vollständigen Stretchung der Folienhaube erfolgen.
Bei der Vorrichtung zur Durchführung der jeweiligen Verfahren kann es sich um eine separate Vorrichtung zur Weiterbehandlung des Verpackungsgutes handeln, oder die notwendigen Vorrichtungselemente können in der Verpackungsvorrichtung angeordnet sein.

In einer vorteilhaften Ausgestaltung der vorliegenden Erfindung fahren nunmehr in der Vorrichtung zweckmäßig angeordnete Schweißbalken an die taschenartige Öffnungen heran und schweißen diese zu, wobei die obere Oberfläche des Verpackungsgutes als Gegenlager verwendet wird.

In einer weiteren vorteilhaften Ausgestaltung der vorliegenden Erfindung wird in die verbliebenen taschenartige Öffnungen Luft eingeblasen, so daß diese geöffnet bleiben, wonach aus zweckmäßig angeordneten Düsen Leim eingespritzt wird. Daraufhin werden die verbliebenen Öffnungen mittels einer zweckmäßig angeordneten Druckplatte zugeklebt, wobei wiederum die obere Oberfläche des Verpackungsgutes als Gegenlager verwendet wird.

Anstelle des Einblasens von Luft in die verbliebenen taschenartige Öffnungen wird in einer weiteren vorteilhaften Ausgestaltung der vorliegenden Erfindung vorgeschlagen, die obere Fläche der Folienhaube mittels einer geeigneten Saugvorrichtung, beispielsweise einer Vakuumanordnung, nach oben zu ziehen.

Anstelle des Einspritzens von Leim wird in einer weiteren vorteilhaften Ausgestaltung der vorliegenden Erfindung vorgeschlagen, mit Leim getränkte Bürsten in die taschenartige Öffnungen zu fahren, und die taschenartige Öffnungen anschließend wie oben beschrieben zuzudrücken.

In einer weiteren vorteilhaften Ausgestaltung der vorliegenden Erfindung wird vorgeschlagen, in die verbliebenen taschenartige Öffnungen aufgeheizte Luft einzublasen, so daß die Folie durch die Wärme angeschmolzen wird, woraufhin die Öffnungen mittels einer zweckmäßig angeordneten Druckplatte durch Anpressen verschlossen werden können.

Weiterhin wird in einer weiteren vorteilhaften Ausgestaltung der vorliegenden Erfindung vorgeschlagen, die taschenartige Öffnungen manuell oder automatisch mit jeweils wenigstens einem Klebestreifen zu schließen.

In allen zuletzt beschriebenen vorteilhaften Ausgestaltungen der vorliegenden Erfindung wird die obere Oberfläche des Verpackungsgutes als Gegenlager verwendet.

In einer alternativen erfindungsgemäßen Ausgestaltung wird vorgeschlagen, den für das Verpacken benötgten Folienabschnitt zunächst aufzufalten und dann an der vom Verpackungsgut entfernt liegenden Kante zuzuschweißen. Nachdem die so gebildete rechteckige Folienhaube von den Greifelementen erfaßt worden ist, verbleiben nach außen stehende, dreieckige Überstände, die mit geeigneten Mitteln an der Folienhaube befestigt werden.

Dazu wird in vorteilhafter Ausgestaltung dieses erfindungsgemäßen Verfahren vorgeschlagen, die dreieckigen Überstände mittels an der Vorrichtung zweckmäßig angeordneter Schweißbalken an den Seiten oder alternativ an der oberen Oberfläche der Folienhaube anzuschweißen.

Anstelle des Anschweißens mittels Schweißbalken werden alternativ auch oben beschriebene Klebeverfahren vorgeschlagen.

In einer weiteren vorteilhaften Ausgestaltung des erfindungsgemäßen Verfahrens ist vorgesehen, daß die verbliebenen dreieckigen Überstände nach dem Überziehen der Folienhaube über das Verpackungsgut mittels an der Vorrichtung zweckmäßig angeordneter Schweißbalken entlang der horizontalen, oberen Seitenkanten des entstandenen Verpackungsverbundes zusammengeschweißt und dabei gleichzeitig abgetrennt werden.

In einer alternativen Ausgestaltung der vorliegenden Erfindung ist ein Verfahren vorgesehen, bei welchem die vom Verpackungsgut entfernt liegende Kante des zum Verpacken benötigten Folienabschnittes in verschiedenen Richtungen zugeschweißt wird. Durch die Faltungen ergeben sich insgesamt fünf Doppellagenabschnitte des Folienschlauches, nämlich an jeder Seite zwei infolge der Einfaltung und ein ungefalteter Mittelteil. Die durch die Faltung entstandenen Doppellagen am Rand der Folienhaube werden in einem geeigneten und von den Abmessungen der Folienhaube abhängigen Winkel schräg zugeschweißt und gleichzeitig die jeweilige Ecke abgetrennt. Die obere Kante der nicht gefalteten mittleren Doppellage wird gerade zugeschweißt, so daß eine Folienhaube gebildet wird, die eine Dachform aufweist. Wird diese Folienhaube von den Fingerelementen aufgenommen, gestreckt und über das Verpackungsgut gezogen, so verbleiben weder taschenartige Öffnungen noch Überstände.

Alle mit Vorteil versehenen Ausgestaltungen der vorliegenden Erfindung weisen den Vorteil auf, daß die gesamte obere, innere Haubenoberfläche gleichförmig horizontal auf der oberen Oberfläche des Verpackungsgutes aufliegt, wodurch stets die gleiche erforderliche Stabilität des Verpackungsverbundes gewährleistet ist. Zudem verbleiben keine undefiniert angeordneten Folienbereiche, und verbleibende Öffnungen und Überstände sind wohl geordnet verschlossen bzw. angeschweißt, so daß Beschädigungen vermieden und die Gleichförmigkeit hinsichtlich des äußeren Erscheinigungsbildes der verpackten Einheiten gegeben ist. Die verpackten Stapel lassen sich deshalb z. B. auch gut übereinanderstapeln, weil eine Beschädigung der nahezu glattflächigen Oberfläche ausgeschlossen ist. Darüberhinaus kann bei hohen Regalsystemen der Platz optimal ausgenutzt werden, weil die Stretchfolie an allen Seiten des verpackten Gutes eng an das Gut angeschmiegt ist und keine störenden Folienüberstände vorhanden sind.

Weitere vorteilhafte Merkmale der Erfindung ergeben sich aus den übrigen Unteransprüchen im Zusammenhang mit der nachfolgenden Beschreibung, in der mehrere Ausführungsbeispiele der Erfindung näher erläutert sind. In den Zeichnungen zeigen:
- Fig. 1: eine teilweise geschnittene Seitenansicht eines Beispiels einer Verpackungsvorrichtung, bei welcher die erfindungsgemäßen Verfahren anwendbar sind,
- Fig. 2: eine Ansicht eines Ausführungsbeispieles einer nach dem erfindungsgemäßen Verfahren gebildeten Folienhaube,
- Fig. 3: eine Ansicht einer auf Greifelemente aufgezogenen und aufgefalteten Folienhaube gemäß Fig. 2,
- Fig. 4: eine Ansicht der auf die Fingerelemente aufgerafften Folienhaube gemäß Fig. 3, wobei das Schließen der taschenartige Öffnungen mittels Schweißbalken angedeutet ist.
- Fig. 5: ein weiteres Ausführungsbeispiel für die Anwendung eines erfindungsgemäßen Verfahrens,
- Fig. 6: ein weiteres Ausführungsbeispiel für die Anwendung eines erfindungsgemäßen Verfahrens,
- Fig. 7: ein weiteres Ausführungsbeispiel für die Anwendung eines erfindungsgemäßen Verfahrens,
- Fig. 8: eine Ansicht einer gemäß dem erfindungsgemäßen Verfahren zugeschweißten und auf die Kehrseite gedrehten Folienhaube,
- Fig. 9: eine Ansicht eines weiteren Ausführungsbeispieles einer erfindungsgemäß hergestellten Folienhaube,
- Fig. 10: eine Ansicht der Folienhaube gemäß Fig. 9 im Verfahrensfortgang,
- Fig. 11: eine Ansicht eines weiteren Ausführungsbeispieles einer erfindungsgemäß hergestellten Folienhaube, und
- Fig. 12: eine Ansicht der Folienhaube gemäß Fig. 11 in aufgezogenem Zustand.

Die in Fig. 1 dargestellte Verpackungsvorrichtung umfaßt einen horizontalen Rahmen 2, der an einem Ständer 1 in vertikaler Richtung beweglich gelagert ist, wie dies durch den Doppelpfeil A angedeutet ist. Unterhalb der Rahmenöffnung ist das zu verpackende, stapelförmige Verpackungsgut 3 angeordnet, welches auf einer Palette 4 abgesetzt ist. Die Palette 4 wird gemeinsam mit dem Verpackungsgut 3 verpackt. Das Verpackungsgut 3 ist mittels einer Transporteinrichtung 5 in die Verpackungsposition unterhalb der Rahmenöffnung positionierbar und wird nach vollzogener Verpackung über diese Transporteinrichtung 5 weiterbefördert. Um das Verpackungsgut 3 und die Palette 4 mit dem Verpackungsmaterial unterfangen zu können, ist die Transportvorrichtung 5 entsprechend schmal ausgestaltet. Weiterhin ist eine nicht gezeigte Hebevorrichtung vorgesehen, um die Palette 4 in der gewünschten Höhe, wie mit Doppelpfeil C angedeutet, zu positionieren. Zur Verbesserung einer vertikalen Steifigkeit der Verpackung wird das Verpackungsmaterial zwischen die Transportvorrichtung 5 und der Palette 4 des Verpackungsgutes 3 zeitweilig eingeklemmt. Als Verpackungsmaterial dient eine Schlauchfolie 6, die auf einer Vorratsrolle 9 aufgewickelt ist und über Umlenkelemente wie Gleitschienen und Walzen einer am oberen Ende des Ständers 1 befestigten, horizontalen, in gleicher Richtung wie der Rahmen 2 nach vorne herausragenden Konsole 11 zugeführt wird. Die Schlauchfolie 6 ist in ihrem zusammengelegten Zustand derart gefaltet, daß sie an jeder Seite einen nach innen umgelegten Rand und zwei nach außen weisende Kanten aufweist.

Weitere Führungseinrichtungen und Einrichtungen zum Abschneiden und ggf. Zusammenschweißen des Folienschlauches in Querrichtung innerhalb der Konsole 11 sind nicht dargestellt.

An der oberen Zuführeinrichtung 7 ist das Warmluftgebläse 8 angeordnet. Die an dem Gebläse vorbeigeführte Folie wird in Gebläsenähe vergleichsweise stark erwärmt und kühlt sich bis zum vorderen Ende der Zuführeinrichtung 7 ab. Durch die gleichmäßig in der Zuführeinrichtung verteilte und auf die Ober- und Unterseite der Folie wirkende Warmluft wird der gesamte Folienabschnitt auf ein gewünschtes Temperaturniveau gebracht und dort gehalten.

Am Rahmen 2 sind zwei zueinander und zu den Rahmenteilen parallele Konsolen 12, 13 angeordnet. Die beiden Konsolen 12, 13 können aufeinanderzu und voneinander weg bewegt werden, wie durch die Doppelpfeile B angedeutet. Jede der Konsolen trägt zwei nicht gezeigte Saugkästen, die ein nicht näher dargestelltes Sauggebläse beinhalten. An jedem der Saugkästen ist ein verschwenkbares Fingerelement 14 gelagert, welches aus einer horizontalen, mit dem freien Ende zum Inneren der Rahmenöffnungen hinweisenden Nichtgebrauchsstellung in eine vertikal nach oben gerichtete Funktionsstellung verschwenkbar ist. Unterhalb der Ebene der Fingerelemente sind an den Unterseiten der Konsolen 12, 13 Warmluftgebläse 10a, 10b angeordnet, welche Warmluft in das Innere des Folienschlauches blasen. Durch diese Anordnung der Warmluftgebläse wird auch das vertikale Stretchverhalten der Folie in besonderer Weise begünstigt. Auf der Bedientafel 20 befinden sich Schalter und Einstellregler für die jeweiligen Gebläse.

Fig. 2 zeigt einen zum Verpacken benötigten Folienabschnitt 21, der an den beiden Seiten 26 und 27 eingefaltet ist und an der vom Verpackungsgut entfernt liegenden Kante zusammengeschweißt wurde. Die so gebildete Folienhaube 21 läßt sich nun zum Verpacken des Verpackungsgutes auseinanderfalten. Wie in Fig. 3 gezeigt, greifen dazu Fingerelemente 14a, 14b, 14c und 14d in die vier Ecken der Folienhaube 21, wobei zudem eine Aufschiebevorrichtung die Folienhaube auf die Fingerelemente aufrafft. Wenn die Fingerelemente wie oben beschrieben auseinanderlaufen, so werden die gefalteten Seiten 26 und 27 auseinandergezogen, wobei dann an der oberen Oberfläche der Folienhaube die taschenartige Öffnungen 24 und 25 entstehen.

Im folgenden werden anhand der Fig. 4 bis 7 verschiedene Ausführungsbeispiele von erfindungsgemäßen Verfahren beschrieben, die dem Verschließen der entstandenen taschenartige Öffnungen 24 und 25 dienen.

In dem in Fig. 4 gezeigten Ausführungsbeispiel sind vorrichtungsseitig zwei Schweißbalken 28 und 29 angeordnet. Die mittels der Fingerelemente 14a, 14b, 14c und 14d aufgespreizte Folienhaube 21 wird soweit nach unten gefahren, daß ihre innere, obere Fläche auf der äußeren, oberen Oberfläche des Verpackungsgutes zum Liegen kommt. Anschließend werden die Schweißbalken 28 und 29 nach unten gefahren und, mit der Oberfläche des Verpackungsgutes als Gegenlager, die taschenartige Öffnungen 24 und 25 zugeschweißt.

In einem weiteren Ausführungsbeispiel gemäß Fig. 5 sind vorrichtungsseitig Düsen 30 und 31 derart angeordnet, daß ihre Ausgänge in die Öffnungen 24 und 25 zeigen. Die Düsen 30 und 31 können entweder kombiniert Luft in Öffnungen blasen, so daß die die Öffnungen bildenden Folienteile auseinandergeblasen werden, wonach über die Düsen Leim eingeblasen werden kann. Alternativ kann direkt Heißluft in die Öffnungen geblasen werden, so daß die Folienteile angeschmolzen werden. In beiden Fällen fährt anschließend die Druckplatte 32 nach unten und preßt die Haubenoberfläche auf die Oberfläche des Verpackungsgutes, woraufhin die Öffnungen geschlossen werden.

Während des Einblasens der Luft können seitlich angeordnete Bürsten 33, 34, welche mit Leim getränkt sind, in die Öffnungen hinein und wieder herausfahren, wie in Fig. 6 gezeigt. Im gleichen Verfahren werden die Öffnungen anschließend mit der Druckplatte 32 verschlossen. Dabei wirkt wieder die Oberfläche des Verpackungsgutes als Gegenlager.

Fig. 7 zeigt die wiederum gespreizte Folienhaube 21, deren Öffnungen mit Klebestreifen 35 und 36 verschlossen sind. Dies kann verfahrensgemäß automatisch oder manuell geschehen. Weiterhin können auch vereinzelte kürzere Klebestreifenstücke denselben Zweck erfüllen.

Wenn die, wie oben beschrieben, nach dem erfindungsgemäßen Verfahren hergestellte Folienhaube gemäß Fig. 2 einmal umgewendet wird, so daß die Schweißnaht 22 sich innerhalb der Folienhaube 21 befindet, so entstehen, wie in Fig. 8 gezeigt, die taschenartige Öffnungen 24a, 24b, 25a und 25b. Diese Öffnungen liegen nunmehr an der äußeren, oberen Oberfläche der Folienhaube und können in gleicher Weise mit einem der in Fig. 4 bis 7 beschriebenen Verfahren geschlossen werden.

Wird die Folienhaube gebildet, indem der Folienschlauch vor dem Zuschweißen entfaltet wird, so hat die Folienhaube 21 die in Fig. 9 gezeigte Form mit einer durchgehenden oberen Schweißnaht 22. Wird diese, wie beschrieben, auf die Fingerelemente aufgerafft und gespreizt, so verbleiben an den seitlichen, oberen Seitenkanten die Überstände 37 und 38, wie in Fig. 10 gezeigt. Nachdem die so gepreizte Folienhaube soweit nach unten gefahren wurde, daß die Folienoberfläche sich auf der oberen äußeren Oberfläche des Verpackungsgutes abstützt, werden die Überstände mittels Schweißbalken 28, 29 zugeschweißt und gleichzeitig abgetrennt. Alternativ können die Überstände 37 und 38 auch an den Seitenflächen 26 und 27 angeschweißt werden, indem nur ein Schweißbalken 28 die Kante entlangfährt und die Überstände anschweißt. Wiederum alternativ können die Überstände auch auf die obere Folienhaubenfläche geschweißt werden, indem ein Schweißbalken 29 von unten den Überstand anhebt und über die obere Oberfläche faltet, wie durch durch Pfeil A angedeutet. Anstelle des Anschweißens können die Überstände wie in Fig. 4 bis 7 beschrieben, mit Klebstoff, Klebestreifen oder Heißluft angeklebt werden.

Fig. 11 zeigt ein Ausführungsbeispiel einer Folienhaube 40, die nach einem erfindungsgemäßen Verfahren hergestellt wurde. An den vier eingefalteten Doppellagen 41a, 41b, 41c und 41d der Folienhaube 40 sind jeweils in einem auf die Folienhaubenabmessungen abgestimmten Winkel schräg angeordnete Schweißkanten 39a, 39b, 39c und 39d angebracht, während die ungefaltete mittlere Doppellage mit der horizontal verlaufenden Schweißnaht 22 versehen ist. Die aufgefaltete Folienhaube 40 hat im wesentlichen eine Dachform. Wird die Folienhaube 40 wie beschrieben auf die Fingerelemente aufgerafft und über das Verpackungsgut gezogen, so verbleiben, wie in Fig. 12 gezeigt, weder Öffnungen noch Überstände.

## Patentansprüche

1. Verfahren zum Verpacken von Gegenständen mit einer schlauchförmigen Kunststoffolie mittels einer Vorrichtung, bei welcher in das Innere des zum Verpacken benötigten Folienabschittes greifende Elemente den Folienschlauch auseinander und über das zu verpackende Gut ziehen, **dadurch gekennzeichnet**, daß der für das Verpacken benötigte Folienabschnitt an der vom Verpackungsgut (3) entfernt liegenden Kante (22) zugeschweißt wird, daß die so gebildete Folienhaube (21) von den Greifelementen (14a, 14b, 14c, 14d) erfaßt und aufgefaltet wird, und daß die sich aus der Faltung ergebenden, verbleibenden von außen zugänglichen Taschen (24, 25) mit geeigneten Mitteln geschlossen werden.

2. Verfahren nach Anspruch 1, **dadurch gekennzeichnet**, daß die Folienhaube (21) vor oder während des Überziehens über das Verpackungsgut (3) auf die Kehrseite gewendet wird, so daß sich die nach innen gefalteten Ecken und damit die von außen zugänglichen Taschen (24a, 24b, 25a, 25b) auf der äußeren Oberfläche der Folienhaube (21) befinden.

3. Verfahren nach einem der Ansprüche 1 oder 2, **dadurch gekennzeichnet**, daß die Folienhaube (21) gestreckt und wenigstens soweit nach unten gefahren wird, bis ihre innere obere Fläche die obere Oberfläche des Verpackungsgutes (3) berührt, woraufhin die verbliebenen Taschen (24, 25) zugeschweißt werden, wobei die obere Oberfläche des Verpackungsgutes (3) beim Schweißen als Gegenlager verwendet wird.

4. Verfahren nach einem der Ansprüche 1 oder 2, **dadurch gekennzeichnet**, daß die Folienhaube (21) gestreckt und wenigstens soweit nach unten gefahren wird, bis ihre innere obere Fläche die obere Oberfläche des Verpackungsgutes (3) berührt, daß in die von außen zugänglichen Taschen (24, 25) Luft eingeblasen wird, so daß diese geöffnet verbleiben, und daß in die Taschenöffnungen (24, 25) Leim eingespritzt wird, woraufhin die Taschen (24, 25) unter Druckbeaufschlagung zugeklebt werden, wobei die obere Oberfläche des Verpackungsgutes (3) als Gegenlager verwendet wird.

5. Verfahren nach einem der Ansprüche 1 oder 2, **dadurch gekennzeichnet**, daß die Folienhaube (21) gestreckt und wenigstens soweit nach unten gefahren wird, bis ihre innere obere Fläche die obere Oberfläche des Verpackungsgutes (3) berührt, daß die äußere obere Fläche der Folienhaube (21) mittels einer Saugvorrichtung nach oben gezogen wird, so daß die Taschenöffnungen (24, 25) geöffnet verbleiben, und daß in die Taschenöffnungen (24, 25) Leim eingespritzt wird, woraufhin die Taschen (24, 25) unter Druckbeaufschlagung zugeklebt werden, wobei die obere Oberfläche des Verpackungsgutes (3) als Gegenlager verwendet wird.

6. Verfahren nach einem der Ansprüche 1 oder 2, **dadurch gekennzeichnet**, daß die Folienhaube (21) gestreckt und wenigstens soweit nach unten gefahren wird, bis ihre innere obere Fläche die obere Oberfläche des Verpackungsgutes (3) berührt, daß in die von außen zugänglichen Taschen (24, 25) aufgeheizte Luft eingeblasen wird, so daß die Folie durch die Wärme angeschmolzen wird, und daß die verbliebenen, angeschmolzenen Taschenöffnungen (24, 25) zugeklebt werden, wobei die obere Oberfläche des Verpackungsgutes (3) als Gegenlager verwendet wird.

7. Verfahren nach einem der Ansprüche 1 oder 2, **dadurch gekennzeichnet**, daß die Folienhaube (21) gestreckt und wenigstens soweit nach unten gefahren wird, bis ihre innere obere Fläche die obere Oberfläche des Verpackungsgutes (3) berührt, daß in die verbliebenen Taschenöffnungen (24, 25) Luft eingeblasen wird, so daß diese geöffnet verbleiben, und daß in die Öffnungen (24, 25) Leim mechanisch eingebracht wird, woraufhin die Taschen (24, 25) unter Druckbeaufschlagung zugeklebt werden, wobei die obere Oberfläche des Verpackungsgutes (3) als Gegenlager verwendet wird.

8. Verfahren nach einem der Ansprüche 1 oder 2, **dadurch gekennzeichnet**, daß die Folienhaube (21) gestreckt und wenigstens soweit nach unten gefahren wird, bis ihre innere obere Fläche die obere Oberfläche des Verpackungsgutes (3) berührt, daß die äußere obere Fläche der Folienhaube (21) mittels einer Saugvorrichtung nach oben gezogen wird, so daß die Taschenöffnungen (24, 25) geöffnet verbleiben, und daß in die Öffnungen (24, 25) Leim mechanisch eingebracht wird, woraufhin die Taschen (24, 25) unter Druckbeaufschlagung zugeklebt werden, wobei die obere Oberfläche des Verpackungsgutes (3) als Gegenlager verwendet wird.

9. Verfahren nach Anspruch 1 oder 2, **dadurch gekennzeichnet**, daß der zum Zukleben benötigte Leim bei der Entfaltung und/oder dem Zuschweißen des Folienschlauches an den entsprechenden Stellen aufgetragen wird und die Taschen (24, 25) in einem späteren Verfahrensschritt unter Druckbeaufschlagung zugeklebt werden.

10. Verfahren nach einem der Ansprüche 1 oder 2, **dadurch gekennzeichnet**, daß die Folienhaube (21) gestreckt und wenigstens soweit nach unten gefahren wird, bis ihre innere obere Fläche die obere Oberfläche des Verpackungsgutes (3) berührt, woraufhin die verbliebenen Taschenöffnungen (24, 25) manuell oder automatisch mit jeweils wenigstens einem Klebestreifen (35, 36) geschlossen werden.

11. Verfahren zum Verpacken von Gegenständen mit einer schlauchförmigen Kunststoffolie mittels einer Vorrichtung, bei welcher in das Innere des zum Verpacken benötigten Folienabschittes greifende Elemente den Folienschlauch auseinander und über das zu verpackende Gut ziehen, **dadurch gekennzeichnet**, daß der für das Verpacken benötigte Folienabschnitt aufgefaltet und dann an der vom Verpackungsgut (3) entfernt liegenden Kante (22) zugeschweißt wird, daß die so gebildete rechteckige Folienhaube (21) von den Greifelementen (14a, 14b, 14c, 14d) erfaßt und gespreizt wird, und daß die sich ergebenden, verbleibenden, nach außen stehenden, dreieckigen Überstände (37, 38) mit geeigneten Mitteln an der Folienhaube (21) befestigt werden.

12. Verfahren nach Anspruch 11, **dadurch gekennzeichnet**, daß die Überstände (37, 38) an den Seiten der Folienhaube angeschweißt (21) werden.

13. Verfahren nach Anspruch 11, **dadurch gekennzeichnet**, daß die Überstände (37, 38) an der oberen Oberfläche der Folienhaube (21) angeschweißt werden.

14. Verfahren nach Anspruch 11, **dadurch gekennzeichnet**, daß die Überstände (37, 38) an den Seiten oder der oberen Oberfläche der Folienhaube (21) angeklebt werden.

15. Verfahren nach Anspruch 11, **dadurch gekennzeichnet**, daß die Überstände (37, 38) nach dem Überziehen der Folienhaube (21) über das Verpackungsgut (3) entlang der horizontalen, oberen Seitenkanten des entstandenen Verpackungsverbundes zusammengeschweißt und dabei gleichzeitig abgetrennt werden.

16. Verfahren zum Verpacken von Gegenständen mit einer schlauchförmigen Kunststoffolie, bei der zwei gegenüberliegende Seiten nach innen gefaltet sind, mittels einer Vorrichtung, bei welcher in das Innere des zum Verpacken benötigten Folienabschittes greifende Elemente den Folienschlauch auseinander und über das zu verpackende Gut ziehen, **dadurch gekennzeichnet**, daß der für das Verpacken benötigte Folienabschnitt an der vom Verpackungsgut (3) entfernt liegenden Kante (22) so geschlossen wird, daß jede eingefaltete Doppellage (39a, 39b, 39c, 39d) in einem geeigneten Winkel schräg zugeschweißt und dabei die jeweilige Ecke abgetrennt, und die nicht gefaltete mittlere Doppellage gerade zugeschweißt wird so daß die so gebildete Folienhaube (40) nach dem Strecken und Überziehen über das Verpackungsgut keine Überstände oder von außen zugängliche Taschen aufweist.

17. Vorrichtung zur Durchführung der Verfahren nach einem der vorhergehenden Ansprüche, **gekennzeichnet durch** eine an die Folienhaube (21) heranbewegbare Schweißeinrichtung mit wenigstens zwei in variablem Abstand zueinander angeordneten Schweißbalken, mit welchen die an der Folienhaube verbliebenen Öffnungen (24, 25) zu- bzw. verbliebenen Überständen (37, 38) an die Folienhaube angeschweißt werden, wobei die obere Oberfläche des Verpakkungsgutes (3) bzw. dessen jeweilen Seitenflächen Gegenlager sind.

18. Vorrichtung nach Anspruch 17, **dadurch gekennzeichnet**, daß die Schweißeinrichtung (28, 29) zwei Paare mit jeweils zwei parallel angeordneten Balken aufweist, von denen wenigstens einer ein Schweißbalken ist, welche zum Zusammenschweißen und Abtrennen von Überständen (37, 38) zusammenpreßbar sind.

19. Vorrichtung zur Durchführung der Verfahren nach einem der Ansprüche 1 bis 16, **gekennzeichnet durch**
- an die Folienhaube (21) heranbewegbare Einrichtungen zum Öffnen der Taschen durch Einblasen von Luft oder Ansaugen von die Taschen begrenzenden Folienteilen;
- Einrichtungen zum Einbringen von Klebstoff in die geöffnenten Taschen, und
- wenigstens eine an die Taschen heranbewegbare Druckplatte (32) zum Zupressen der mit Klebstoff versehenen Taschen.

20. Vorrichtung nach Anspruch 19, **dadurch gekennzeichnet**, daß die Vorrichtung zum Einbringen von Klebstoff in die Taschen Düsen (30, 31) zum Einspritzen von Leim aufweist.

21. Vorrichtung nach Anspruch 19, **dadurch gekennzeichnet**, daß die Vorrichtung zum Einbringen von Klebstoff in die Taschen in die Taschen einfahrbare, mit Leim getränkte Bürsten (33, 34) aufweist.

22. Vorrichtung zur Durchführung der Verfahren nach einem der Ansprüche 1 bis 16, **gekennzeichnet durch**
- an die Folienhaube (21) heranbewegbare Vorrichtungen zum Einblasen von aufgewärmter Luft in die Taschen, und
- wenigstens eine an die Taschen heranbewegbare Druckplatte (32) zum Zupressen der Taschen.

23. Vorrichtung zur Durchführung der Verfahren nach einem der Ansprüche 1 bis 16, **gekennzeichnet durch** an die Folienhaube (21) heranbewegbare Einrichtungen zum Aufbringen von wenigstens einem Klebstreifen zum Verschließen der Taschen (24, 25) oder zur Befestigung der Überstände (37, 38).
